# FASCICULE DE BREVET EUROPEEN

(11) **EP 0 859 349 B1**
(45) Date de publication et mention de la délivrance du brevet: **08.05.2002**
(21) Numéro de dépôt: 98200088.7
(22) Date de dépôt: 14.01.1998
(51) Int. Cl.: G09F 9/30, G04G 9/00

(54) **Dispositif d'affichage d'une fonte 7 segments**
7-Segment-Anzeige
7 segment display device

(30) Priorité: 21.01.1997 FR 9700579
(43) Date de publication de la demande: 19.08.1998
(73) Titulaire: Koninklijke Philips Electronics N.V., 5621 BA Eindhoven (NL)
(72) Inventeur: André, Jean-Marie, 75008 Paris (FR)
(74) Mandataire: Chaffraix, Jean

(56) Documents cités:
- EP-A- 0 109 473
- EP-A- 0 497 605
- WO-A-79/00735
- DE-A- 2 830 820
- US-A- 4 034 368
- US-A- 4 812 835

## Description

La présente invention concerne un dispositif d'affichage d'au moins un caractère d'une fonte de type "7 segments", qui comporte des moyens d'activation/désactivation d'une ou plusieurs icônes parmi un ensemble d'icônes constituées chacune d'un ou plusieurs segments connectés électriquement.

Elle concerne également un procédé d'affichage d'au moins un caractère d'une fonte de type "7 segments", qui consiste à activer/désactiver une ou plusieurs icônes parmi un ensemble d'icônes constituées chacune d'un ou plusieurs segments connectés électriquement.

Elle concerne enfin un équipement électronique, et notamment un téléphone, comportant un tel dispositif d'affichage.

L'invention permet de réaliser de tels dispositifs d'affichage à moindre coût, et a donc d'importantes applications dans le domaine de l'électronique grand public.

Le coût d'un tel dispositif d'affichage dépend essentiellement de deux paramètres: la surface de l'écran, et le nombre d'éléments (par exemple de segments ou d'icônes) à commander pour l'affichage. En effet, le nombre d'entrées/sorties et la taille de la mémoire du dispositif de commande associé à un tel dispositif d'affichage sont d'autant plus faibles que le nombre d'éléments à commander est faible.

Une fonte classique "7 segments" a été représentée sur la figure 1. Elle comporte les chiffres 0 à 9 constitués à partir de sept segments référencés 1 à 7 qui sont disposés en forme de "8". Il est connu, notamment du brevet américain n°4,034,368 de chercher à réduire le nombre d'éléments à commander afin de diminuer le coût du dispositif d'affichage.

Dans un premier mode de réalisation du dispositif décrit dans le brevet américain n°4,034,368, et représenté sur la figure 2, le segment central horizontal 4 est divisé en une partie supérieure 4a et une partie inférieure 4b qui sont respectivement connectées aux segments verticaux haut et bas droits 3 et 7. Et dans un second mode de réalisation de ce dispositif, les segments horizontaux haut et bas 1 et 6 sont en plus connectés électriquement afin d'être activés et désactivés simultanément.

Ce dispositif permet donc de réduire le nombre d'éléments à commander à 6, voire à 5 selon le mode de réalisation utilisé. Toutefois, cette réduction se fait au détriment de la qualité des caractères affichés.

Dans le premier mode de réalisation, en effet, le caractère "7" est affiché dans une taille inférieure à celle des autres caractères, ce qui est gênant pour la plupart des applications. De plus, dans le second mode de réalisation, le caractère "0" ne peut pas être affiché.

L'invention a pour but de proposer un dispositif d'affichage qui permette de réduire le nombre d'éléments à commander pour l'affichage et qui ne présente pas ces inconvénients.

Pour cela, un dispositif d'affichage selon l'invention et tel que décrit dans le paragraphe introductif est caractérisé en ce que ledit ensemble d'icônes comporte six icônes dont une icône connectant les segments verticaux haut et bas droits de ladite fonte, et cinq autres icônes, lesdites six icônes étant choisies de façon à permettre de reconstituer tous les caractères de ladite fonte avec une taille identique, par activation/désactivation sélective desdites icônes.

L'invention permet donc de réduire à 6 le nombre d'éléments à commander tout en assurant la restitution de chacun des caractères de la fonte.

En explorant de façon systématique les solutions à ce problème, la demanderesse a identifié 213 ensembles possibles. Ces 213 ensembles sont susceptibles d'être caractérisés par le fait qu'ils comportent tous une icône connectant les segments verticaux haut et bas droits de ladite fonte.

Selon une première variante de la présente invention, les segments qui participent à plusieurs icônes sont divisés en autant de parties que le nombre d'icônes auxquelles ils participent, et les moyens d'activation/désactivation de chacune desdites icônes commandent l'activation/la désactivation de l'une de ces parties seulement.

Selon une seconde variante, le dispositif d'affichage selon l'invention comporte des diodes de protection des segments qui participent à plusieurs icônes, de telle sorte que l'activation / désactivation de l'une de ces icônes n'entraîne pas celle des autres icônes. Cette seconde variante permet de reconstituer une fonte de type « 7 segments » avec une intensité lumineuse constante.

Enfin, dans un mode de réalisation particulièrement avantageux de la présente invention, un segment participe à au plus deux icônes différentes. Ce mode de réalisation présente l'avantage d'être simple à mettre en oeuvre, et de fournir une meilleure qualité de restitution dans le cas où les segments sont divisés en autant de parties que le nombre d'icônes auxquelles ils participent.

L'invention sera mieux comprise et d'autres détails apparaîtront à la lumière de la description qui va suivre en regard des dessins annexés qui sont donnés à titre d'exemples non limitatifs et dans lesquels:
- la figure 1 représente une fonte "7 segments" classique,
- la figure 2 est un schéma explicatif du fonctionnement d'un dispositif d'affichage selon l'art antérieur,
- la figure 3 représente un équipement électronique selon l'invention,
- la figure 4 représente un premier exemple d'un ensemble d'icônes selon l'invention,
- la figure 5 représente un second exemple d'un ensemble d'icônes selon l'invention,
- les figures 6 à 8 représentent trois variantes de réalisation pour l'ensemble d'icônes de la figure 4.

Sur la figure 3, on a représenté schématiquement un téléphone 10 selon l'invention. Ce téléphone comporte un dispositif d'affichage selon l'invention 12, un clavier 13, un écouteur 14, un microphone 15 et une antenne 16.

Le dispositif d'affichage selon l'invention permet d'afficher tous les caractères d'une fonte de type "7 segments" par activation d'une ou plusieurs icônes parmi un ensemble de six icônes. Chaque icône de cet ensemble comporte un ou plusieurs segments connectés électriquement de telle sorte qu'ils soient activés/désactivés simultanément.

En explorant de façon systématique les solutions à ce problème, la demanderesse a identifié 213 ensembles possibles. Dans la suite de la description, elle se contentera d'exposer en détails, à titre d'exemple, deux solutions parmi ces 213.

Sur la figure 4, on a représenté un premier exemple d'ensemble de six icônes permettant d'afficher tous les caractères d'une fonte de type "7 segments". Cet ensemble comporte six icônes référencées 21 à 26. L'icône 21 contient les trois segments horizontaux 1, 4 et 6. L'icône 22 contient les deux segments verticaux droits 3 et 7. L'icône 23 contient le segment vertical haut gauche 2, le segment horizontal central 4 et le segment vertical bas droit 7. L'icône 24 contient le segment horizontal haut 1 et le segment vertical haut droit 3. L'icône 25 contient le segment vertical bas gauche 5. Et l'icône 26 contient le segment vertical haut gauche 2 et le segment horizontal bas 6.

Sur la figure 5. on a représenté un second exemple d'ensemble de six icônes permettant d'afficher tous les caractères d'une fonte de type "7 segments". Cet ensemble comporte six icônes référencées 31 à 36. L'icône 31 contient le segment horizontal haut 1 et le segment vertical haut droit 3. L'icône 32 contient les deux segments verticaux droits 3 et 7. L'icône 33 contient le segment vertical haut gauche 2 et le segment vertical bas droit 7. L'icône 34 contient le segment horizontal central 4. L'icône 35 contient les segments horizontaux haut et bas 1 et 6. Et l'icône 36 contient le segment vertical bas gauche 5 et le segment horizontal bas 6.

On notera que les 213 ensembles identifiés par la demanderesse peuvent tous être caractérisés par le fait qu'ils comportent une icône contenant les segments verticaux haut et bas droits 3 et 7 (icônes 22 et 32 sur les figures 4 et 5).

Comme cela apparaît dans les exemples des figures 4 et 5, certains segments participent à plusieurs icônes d'un même ensemble. Dans la suite de la description, et pour des raisons de simplicité de réalisation, on privilégie les ensembles dans lesquels un segment participe à au plus deux icônes différentes.

Dans un premier mode de réalisation de l'invention, ces segments sont divisés en autant de parties que le nombre d'icônes auxquelles ils participent, et les moyens d'activation/désactivation de chacune desdites icônes commandent l'activation/la désactivation de l'une de ces parties seulement.

On a représenté sur la figure 6 une première variante de ce mode de réalisation, pour l'ensemble de la figure 4. Les segments qui participent à deux icônes sont constitués de deux lignes brisées intercalées. Sur la figure 6, les références de ces lignes brisées sont constituées par la référence du segment correspondant, indicée par les lettres a et b.

On a représenté sur la figure 7 une seconde variante de ce mode de réalisation, pour l'ensemble de la figure 4. Les segments qui participent à deux icônes sont constitués de deux parties dentelées s'emboîtant l'une dans l'autre. Sur la figure 7, les références de ces parties dentelées sont constituées par la référence du segment correspondant, indicée par les lettres a et b.

Dans ce premier mode de réalisation, on obtient donc une intensité lumineuse différente selon que les deux icônes auxquelles participe un segment sont ou non activées simultanément. A titre d'exemple, si l'on affiche le chiffre cinq en activant les icônes 21 et 23, l'intensité lumineuse obtenue pour le segment horizontal central 4 sera double de celle obtenue pour les autres segments. Il est ainsi possible d'obtenir des fontes présentant une grande variété d'apparences différentes.

Dans un second mode de réalisation, le dispositif d'affichage selon l'invention comporte des moyens de protection des segments qui participent à plusieurs icônes, de telle sorte que l'activation/désactivation de l'une de ces icônes n'entraîne pas celle des autres icônes. A titre d'exemple, ces moyens de protection sont constitués par une diode connectée sur chaque fils de commande arrivant à un segment qui participe à plusieurs icônes.

Sur la figure 8 on a représenté un exemple d'un tel mode de réalisation, pour l'ensemble d'icônes 21 à 26 représenté sur la figure 4. Les diodes portent les références 40 à 51, et les entrées permettant de commander les six icônes 21 à 26 portent respectivement les références C21 à C26.

Ce mode de réalisation permet d'obtenir une intensité lumineuse constante quelque soit les chiffres affichés et les segments utilisés.

Il est important de noter qu'en utilisant un dispositif de commande multiplexée pour commander le dispositif d'affichage selon l'invention, il est possible de réduire à 5 le nombre d'entrées/sorties nécessaires.

Il va de soi que l'invention n'est pas limitée aux modes de réalisation qui viennent d'être décrits à titre d'exemple.

Les principes utilisés dans l'invention sont notamment transposables à d'autres types de fonte, par exemple à des fontes de type "14 segments" qui permettent d'afficher tous les caractères alphanumériques.

## Revendications

1. Dispositif d'affichage d'au moins un caractère d'une fonte de type "7 segments", qui comporte des moyens d'activation / désactivation d'une ou plusieurs icônes parmi un ensemble d'icônes constituées chacune d'un ou plusieurs segments connectés électriquement,
**caractérisé en ce que** ledit ensemble d'icônes comporte six icônes dont une icône connectant les segments verticaux haut et bas droits de ladite fonte, et cinq autres icônes, lesdites six icônes étant choisies de façon à permettre de reconstituer tous les caractères de ladite fonte avec une taille identique, par activation/désactivation sélective desdites icônes.

2. Dispositif d'affichage selon la revendication 1, **caractérisé en ce que** les segments qui participent à plusieurs icônes sont divisés en autant de parties que le nombre d'icônes auxquelles ils participent, et **en ce que** les moyens d'activation /désactivation de chacune desdites icônes commandent l'activation / la désactivation de l'une de ces parties seulement.

3. Dispositif d'affichage selon la revendication 2, **caractérisé en ce que** chacune desdites parties est constituée par une ligne brisée, les lignes brisées qui constituent un segment étant intercalées les unes par rapport aux autres.

4. Dispositif d'affichage selon la revendication 1, **caractérisé en ce qu'**il comporte des diodes de protection des segments qui participent à plusieurs icônes, de telle sorte que l'activation / désactivation de l'une de ces icônes n'entraîne pas celle des autres icônes.

5. Dispositif d'affichage selon l'une des revendications 1 à 4, **caractérisé en ce qu'**un segment participe à au plus deux icônes différentes.

6. Procédé d'affichage d'un caractère d'une fonte "7 segments", qui consiste à activer/désactiver une ou plusieurs icônes parmi un ensemble d'icônes constituées chacune d'un ou plusieurs segments connectés électriquement,
**caractérisé en ce que** ledit ensemble d'icônes comporte six icônes dont une icône connectant les segments verticaux haut et bas droits de ladite fonte, et cinq autres icônes, lesdites six icônes étant choisies de façon à permettre de reconstituer tous les caractères de ladite fonte avec une taille identique, par activation/désactivation sélective desdites icônes.

7. Equipement électronique comportant un dispositif d'affichage d'un caractère d'une fonte "7 segments", ledit dispositif d'affichage comportant lui-même des moyens d'activation / désactivation d'une ou plusieurs icônes parmi un ensemble d'icônes constituées chacune d'un ou plusieurs segments connectés électriquement,
**caractérisé en ce que** ledit ensemble d'icônes comporte six icônes dont une icône connectant les segments verticaux haut et bas droits de ladite fonte, et cinq autres icônes, lesdites six icônes étant choisies de façon à permettre de reconstituer tous les caractères de ladite fonte avec une taille identique, par activation/désactivation sélective desdites icônes.

8. Téléphone comportant un dispositif d'affichage d'un caractère d'une fonte "7 segments", ledit dispositif d'affichage comportant lui-même des moyens d'activation /désactivation d'une ou plusieurs icônes parmi un ensemble d'icônes constituées chacune d'un ou plusieurs segments connectés électriquement,
**caractérisé en ce que** ledit ensemble d'icônes comporte six icônes dont une icône connectant les segments verticaux haut et bas droits de ladite fonte, et cinq autres icônes, lesdites six icônes étant choisies de façon à permettre de reconstituer tous les caractères de ladite fonte avec une taille identique, par activation/désactivation sélective desdites icônes.

## Patentansprüche

1. Anzeigevorrichtung mindestens eines Schriftzeichens vom "7-Segment-Typ", die Aktivierungs/Deaktivierungs-Verfahren eines oder mehrerer Symbole aus einem Symbolsatz enthält, die jeweils aus einem oder mehreren, elektrisch betriebenen Segmenten gebildet werden,
**dadurch gekennzeichnet, daß** der besagte Symbolsatz sechs Symbole umfaßt, wovon ein Symbol die rechten oberen und unteren vertikalen Segmente der besagten Anzeige verbindet, und fünf andere Symbole, wobei die besagten sechs Symbole durch wahlweise Aktivierung/Deaktivierung der besagten Symbole gewählt werden, um die Bildung sämtlicher Schriftzeichen der besagten Anzeige mit einer identischen Größe zu ermöglichen.

2. Anzeigevorrichtung nach Anspruch 1, **dadurch gekennzeichnet, daß** die Segmente, die in mehrere Symbole eingebunden sind, in ebenso viele Teile wie Symbole unterteilt werden, in die sie eingebunden sind, und daß die Aktivierungs/Deaktivierungs-Vorrichtungen jeder dieser Symbole nur die Aktivierung/Deaktivierung von einem dieser Teile steuern.

3. Anzeigevorrichtung nach Anspruch 2, **dadurch gekennzeichnet, daß** jedes der besagten Teile aus einer unterbrochenen Linie gebildet wird, wobei die unterbrochenen, ein Segment bildenden Linien wechselseitig aneinandergefügt werden.

4. Anzeigevorrichtung nach Anspruch 1, **dadurch gekennzeichnet, daß** sie Segmentschutzdioden enthält, die in mehrere Symbole eingebunden sind, damit die Aktivierung/Deaktivierung eines der Symbole nicht die der anderen Symbole beeinträchtigt.

5. Anzeigevorrichtung nach einem der Ansprüche 1 bis 4, **dadurch gekennzeichnet, daß** ein Segment in mehrere verschiedene Symbole eingebunden ist.

6. Anzeigeverfahren für ein Schriftzeichen vom "7-Segment-Typ", in der Aktivierung/Deaktivierung eines oder mehrerer Symbole aus einem Symbolsatz bestehend, die jeweils aus einem oder mehreren, elektrisch betriebenen Segmenten gebildet werden,
**dadurch gekennzeichnet, daß** der besagte Symbolsatz sechs Symbole umfaßt, wovon ein Symbol die rechten oberen und unteren vertikalen Segmente der besagten Anzeige verbindet, und fünf andere Symbole, wobei die besagten sechs Symbole durch wahlweise Aktivierung/Deaktivierung der besagten Symbole gewählt werden, um die Bildung sämtlicher Schriftzeichen der besagten Anzeige mit einer identischen Größe zu ermöglichen.

7. Elektronische Ausrüstung mit einer Anzeigevorrichtung für ein Schriftzeichen vom "7-Segment-Typ", wobei die besagte Anzeigevorrichtung selbst Aktivierungs/Deaktivierungs-Verfahren eines oder mehrerer Symbole aus einem Symbolsatz enthält, die jeweils aus einem oder mehreren, elektrisch betriebenen Segmenten gebildet werden,
**dadurch gekennzeichnet, daß** der besagte Symbolsatz sechs Symbole umfaßt, wovon ein Symbol die rechten oberen und unteren vertikalen Segmente der besagten Anzeige verbindet, und fünf andere Symbole, wobei die besagten sechs Symbole durch wahlweise Aktivierung/Deaktivierung der besagten Symbole gewählt werden, um die Bildung sämtlicher Schriftzeichen der besagten Anzeige mit einer identischen Größe zu ermöglichen.

8. Telefon mit einer Anzeigevorrichtung für ein Schriftzeichen vom "7-Segment-Typ", wobei die besagte Anzeigevorrichtung selbst Aktivierungs/Deaktivierungs-Verfahren eines oder mehrerer Symbole aus einem Symbolsatz enthält, die jeweils aus einem oder mehreren, elektrisch betriebenen Segmenten gebildet werden,
**dadurch gekennzeichnet, daß** der besagte Symbolsatz sechs Symbole umfaßt, wovon ein Symbol die rechten oberen und unteren vertikalen Segmente der besagten Anzeige verbindet, und fünf andere Symbole, wobei die besagten sechs Symbole durch wahlweise Aktivierung/Deaktivierung der besagten Symbole gewählt werden, um die Bildung sämtlicher Schriftzeichen der besagten Anzeige mit einer identischen Größe zu ermöglichen.

## Claims

1. A display device for displaying at least a character having a font of the "7-segment" type, which comprises activation/deactivation means for activating/deactivating one or various icons from a set of icons formed each by one or various electrically connected segments, **characterized in that** said set of icons comprises six icons, one icon connecting the upper and lower right-hand vertical segments, and five other icons, six icons being chosen so that all the characters of said font can be restored with an identical size by selective activation/deactivation of said icons.

2. A display device as claimed in claim 1, **characterized in that** the segments which form part of various icons are divided into as many parts as the number of icons to which they belong, and **in that** the activation/deactivation means of each of said icons control the activation/deactivation of one of these parts only.

3. A display device as claimed in claim 2, **characterized in that** each of said parts is formed by a broken line, the broken lines which form a segment being interleaved relative to each other.

4. A display device as claimed in claim 1, **characterized in that** it comprises protection diodes for protecting segments which form part of various icons, so that the activation/deactivation of one of these icons does not lead to the activation/deactivation of the other icons.

5. A display device as claimed in one of the claims 1 to 4, **characterized in that** one segment forms part of no more than two different icons.

6. A display method of displaying a character of a "7-segment" font, which comprises an activation/deactivation of one or various icons from a set of icons formed each by one or various electrically connected segments, **characterized in that** said set of icons comprises six icons, one icon connecting the upper and lower right-hand vertical segments, and five other icons, six icons being chosen so that all the characters of said font can be restored with an identical size by selective activation/deactivation of said icons.

7. Electronic equipment comprising a display device for displaying a character of a "7-segment" font, said display device itself comprising activation/deactivation means for activating one or various icons from a set of icons formed each by one or various electrically connected segments, **characterized in that** said set of icons comprises six icons, one icon connecting the upper and lower right-hand vertical segments, and five other icons, six icons being chosen so that all the characters of said font can be restored with an identical size by selective activation/deactivation of said icons.

8. A telephone comprising a display device for displaying a character of a "7-segment" font, said display device itself comprising activation/deactivation means for one or various icons from a set of icons formed each by one or various electrically connected segments, **characterized in that** said set of icons comprises six icons, one icon connecting the upper and lower right-hand vertical segments, and five other icons, six icons being chosen so that all the characters of said font can be restored with an identical size by selective activation/deactivation of said icons.
